# EUROPÄISCHE PATENTSCHRIFT

(11) **EP 3 465 825 B1**
(45) Veröffentlichungstag und Bekanntmachung des Hinweises auf die Patenterteilung: **07.04.2021**
(21) Anmeldenummer: 17724053.8
(22) Anmeldetag: 18.05.2017
(51) Int. Cl.: H01R 12/75, H01R 12/51, H01R 4/34, H01R 12/72, H01R 4/44, H01R 9/24, H01R 12/57

(54) **STECK-VERBINDUNG ZUR ELEKTRISCHEN KONTAKTIERUNG EINER LEITERPLATTE**
PLUG-IN CONNECTION FOR ELECTRICALLY CONTACTING A PRINTED CIRCUIT BOARD
PRISE COMPLÈTE MÂLE ET FEMELLE PERMETTANT DE METTRE EN CONTACTE DE MANIÈRE ÉLECTRIQUE UNE CARTE DE CIRCUIT IMPRIMÉ

(30) Priorität: 31.05.2016 DE 102016110050
(43) Veröffentlichungstag der Anmeldung: 10.04.2019
(73) Patentinhaber: Endress+Hauser SE+Co. KG, 79689 Maulburg (DE)
(72) Erfinder: OSSWALD, Dirk, 79650 Schopfheim (DE); WEHRLE, Andreas, 79650 Schopfheim (DE); BLANSCHE, Christian, 79618 Rheinfelden (DE)
(74) Vertreter: Andres, Angelika Maria
(86) Internationale Anmeldenummer: PCT/EP2017/061922
(87) Internationale Veröffentlichungsnummer: WO 2017/207285

(56) Entgegenhaltungen:
- EP-A1- 2 768 081
- DE-A1-102013 111 696
- DE-U1- 9 312 961
- FR-A1- 2 822 014
- US-A- 4 595 248
- US-A1- 2014 087 599
- US-B1- 7 404 745
- US-B1- 7 534 151

## Beschreibung

Die Erfindung betrifft eine in einen Innenraum eines Gehäuseteils einbaubare Leiterplatte mit einer Steck-Verbindung zur elektrischen Kontaktierung der Leiterplatte.

In der Automatisierungstechnik, insbesondere in der Prozessautomatisierungstechnik, werden vielfach Feldgeräte eingesetzt, die zur Erfassung und/oder Beeinflussung von Prozessvariablen dienen. Zur Erfassung von Prozessvariablen dienen Sensoren, die beispielsweise in Füllstandsmessgeräten, Durchflussmessgeräten, Druck- und Temperaturmessgeräten, pH-Redoxpotential-Messgeräten, Leitfähigkeitsmessgeräten, usw. integriert sind, welche die entsprechenden Prozessvariablen Füllstand, Durchfluss, Druck, Temperatur, pH-Wert, Redoxpotential bzw. Leitfähigkeit erfassen. Zur Beeinflussung von Prozessvariablen dienen Aktoren, wie zum Beispiel Ventile oder Pumpen, über die der Durchfluss einer Flüssigkeit in einem Rohrleitungsabschnitt bzw. der Füllstand in einem Behälter geändert werden kann. Als Feldgeräte werden im Prinzip alle diejenigen Geräte bezeichnet, die prozessnah eingesetzt werden und die prozessrelevante Informationen liefern oder verarbeiten. Im Zusammenhang mit der Erfindung werden unter Feldgeräten also auch Remote I/Os, Funkadapter bzw. allgemein elektronische Komponenten verstanden, die auf der Feldebene angeordnet sind. Eine Vielzahl solcher Feldgeräte wird von der Firma Endress + Hauser hergestellt und vertrieben.

Unabhängig vom einzelnen Feldgerätetyp sind Feldgeräte in der Regel über ein Bussystem mit einer übergeordneten Einheit, beispielsweise einem Prozessleitsystem, verbunden. Dies dient einerseits dazu, die erfassten Prozessvariablen zu übermitteln. Aufgrund der Robustheit wird hierfür ein Einheitssignal, in der Regel 4-20mA, als Signaltyp verwendet. Darüber hinaus können auch zusätzliche Informationen, beispielsweise über den Betriebszustand des Feldgerätes, an die übergeordnete Einheit kommuniziert werden. Hierzu wird auf das 4-20 mA Signal zusätzlich ein digitales Signal aufmoduliert. Gängige Protokolle im Bereich der Prozessautomation sind etwa "PROFIBUS", "HART" oder "Wireless HART".

Da unabhängig vom speziellen Feldgerätetyp das gleiche Kommunikationsprotokoll zur übergeordneten Einheit verwendet werden kann, ist es Hersteller-seitig möglich, in unterschiedlichen Feldgerätetypen das baugleiche Kommunikationsmodul zu verwenden. Dadurch ergibt sich die Möglichkeit der modularen Fertigung bei einer Vielzahl an verschiedenen Feldgerätetypen. Hierfür ist es allerdings notwendig, dass die Leiterplatte oder Baugruppe, auf der sich das Kommunikationsmodul befindet, auf die verschiedenen Feldgerätetypen adaptierbar ist.

Aus der Druckschrift WO 2015/147993 ist bereits eine Steck-Verbindung an einer Leiterplatte, welche in einem Feldgerät einsetzbar ist, bekannt. Dort ist ein Stecker mit mehreren Anschluss-Pins gezeigt, bei dem ein Anschluss eines elektrischen Drahtes an jeweils einen Pin anschraubbar ist. Durch die Pins ist es möglich, den Stecker leicht an die entsprechenden Anschlüsse an Leiterplatte zu stecken. Allerdings ist bei dieser Art der Steck-Verbindung eine Sicherung gegen Herausrutschen des Steckers nicht gegeben.

Die Gebrauchsmusterschrift DE 202009010474 U1 zeigt eine Anschlussvorrichtung, mit der ein isoliertes Kabel mittels einer Schraube auf einer Leiterplatte mechanisch fixiert und gleichzeitig elektrisch kontaktiert werden kann.

Eine Anschlussvorrichtung, mit der ein gegebenenfalls isoliertes Kabel mittels einer elektrisch leitfähigen Führung auf Seiten der Leiterplatte und einem korrespondierenden Deckel mechanisch fixiert und gleichzeitig elektrisch kontaktiert werden kann, ist in der chinesischen Veröffentlichungsschrift CN 0103296503 A1 beschrieben. In der Veröffentlichungsschrift US 5 624 269 A ist ein Steckkontakt zur elektrischen Kontaktierung einer Leiterplatte gezeigt, der die mechanische Belastung auf die Leiterplatte bei der Kontaktierung reduziert. Hierzu weißt der Steckkontakt an der Leiterplatte zumindest einen senkrechten Pin mit mehreren Füßen auf, wobei die Füße so ausgelegt sind, dass sie die senkrecht einwirkende Kraft beim Aufstecken der entsprechenden Buchse auf den Pin vermindern. Ein besonders flacher Steckkontakt zur elektrischen Kontaktierung einer Leiterplatte wird in der Veröffentlichungsschrift US 2006/0094306 A1 beschrieben. Hierzu ist der zumindest eine Pin bzw. Steg derart waagerecht zur Leiterplatte angeordnet, dass die korrespondierende Buchse planparallel zur Leiterplattenoberfläche angeschlossen werden kann. Ein flacher Steckkontakt zur Kontaktierung der Leiterplatte mittels eines Kabels ist in der japanischen Patentanmeldung JP 2010186663 A gezeigt. Auch dort ist ein Steg zur Kontaktierung in etwa waagerecht zur Leiterplattenoberfläche ausgerichtet, so dass auch in diesem Fall der endseitige Kabelstecker planparallel zur Leiterplattenoberfläche angeschlossen werden kann.

Die Druckschrift US 7 534 151 B1 offenbart eine Leiterplatte mit Steck-Verbindung gemäß dem Oberbegriff des Anspruchs 1.

Der Erfindung liegt die Aufgabe zugrunde, eine einfach und sicher kontaktierbare Steck-Verbindung an einer Leiterplatte bereitzustellen, so dass die Leiterplatte in einer Vielzahl an Feldgerätetypen verwendbar ist.

Die Erfindung löst diese Aufgabe durch eine Leiterplatte mit Steck-Verbindung zur elektrischen Kontaktierung der Leiterplatte (1) gemäß dem Anspruch 1, wobei die Leiterplatte (1) in einen Innenraum (15) eines einem Feldgerät zugeordneten Gehäuseteils (14) einbaubar ist, die Steckverbindung umfassend:
- einen an der Leiterplatte angeordneten Steck-Anschluss mit
   ∘ zumindest einem Steg, und
   ∘ einer ersten Führungs-Anordnung
- und einen Klemm-Stecker mit
   ∘ einer zweiten Führungs-Anordnung, welche komplementär zur ersten Führungs-Anordnung ausgestaltet ist,
   ∘ zumindest einer Klemm-Vorrichtung, mittels der zumindest ein Anschluss zumindest eines elektrischen Kabels an den zumindest einen Steg anklemmbar ist.

Hierdurch wird die elektrische Kontaktierung des Kabels gewährleistet. Durch das gleichzeitige Anklemmen an den Steg wird der Klemm-Stecker jedoch zusätzlich auch gegen Herausrutschen gesichert.

Erfindungsgemäß ist die zweite Führungsanordnung derart komplementär zur ersten Führungs-Anordnung ausgestaltet, dass der Klemm-Stecker über die beiden Führungs-Anordnungen in etwa planparallel zur Leiterplatte an den Steck-Anschluss ansteckbar ist.

Sofern die Leiterplatte zumindest in einem Teilbereich einen Deckel zur Kapselung von auf der Leiterplatte befindlichen Bauteilen umfasst, besteht eine sehr kompakte Ausgestaltung der Klemm-Verbindung darin, dass die erste Führungs-Anordnung als integraler Bestandteil des Deckels ausgestaltet ist.

Für den Fall, dass die Steck-Verbindung zur Kontaktierung eines Kommunikationsmoduls eines Feldgerätes dient, umfasst der Steck-Anschluss eine Mehrzahl an Stegen und der Klemm-Stecker eine hierzu korrespondierende Anzahl an Klemm-Vorrichtungen. Da bei Feldgeräten der Sensorwert in der Regel mittels 4-20 mA-Signalen übertragen wird, sind dies üblicherweise zwei Stege zur Realisierung der Stromschleife, bzw. vier bei zusätzlicher Spannungsversorgung des Feldgerätes.

Erfindungsgemäß ist die Klemm-Vorrichtung so realisiert, dass sie
- einen elektrisch isolierenden Grundkörper, mit
   ∘ zumindest einer Ausnehmung mit einem Innengewinde, und
   ∘ der zweiten Führungs-Anordnung, und
- zumindest eine in das zumindest eine Innengewinde einschraubbare Klemmschraube,
umfasst.

Erfindungsgemäß ist der Klemm-Anschluss so ausgelegt, dass der zumindest eine Steg in etwa planparallel zur Leiterplatte angeordnet ist und eine erste Ausnehmung aufweist. Hierbei ist das zumindest eine Innengewinde derart innerhalb des isolierenden Grundkörpers angeordnet, dass die zumindest eine Klemmschraube bei angestecktem Klemm-Stecker durch die zumindest eine erste Ausnehmung verläuft, und dass zwischen dem zumindest einen Steg und dem Schraubenkopf der zumindest einen Klemmschraube im verschraubten Zustand zumindest ein Anschluss eines elektrischen Kabels anklemmbar ist.

Damit beim Festschrauben der zumindest einen Klemmschraube kein Drehmoment auf den zumindest einen Steg ausgeübt wird, ist es von Vorteil, wenn an der zumindest einen Klemmschraube zumindest eine elektrisch leitfähige Unterlegscheibe angeordnet ist. Somit muss der Steg mechanisch nicht zusätzlich gesichert sein und kann beispielsweise als SMD-lötbares Bauteil konzipiert sein.

Sofern an der zumindest einen Klemmschraube eine Unterlegscheibe angeordnet ist, bietet sich die zusätzliche Möglichkeit, dass die zumindest eine Unterlegscheibe eine Aufnahme für einen Anschluss eines elektrisches Mess- und Prüfgerätes umfasst. Hierdurch wird ermöglicht, dass eine Überprüfung der Funktionsfähigkeit des Kommunikationsmoduls selbst dann noch erfolgen kann, wenn die Leiterplatte bereits im Gehäuseteil eingebaut ist.

Bei der Auslegung der Klemm-Verbindung mit zumindest einer in ein Innengewinde einschraubbaren Klemmschraube bietet es sich es sich an, wenn das zumindest eine Innengewinde als Schraubenmutter, welche in den Grundköper eingelassen ist, ausgestaltet ist. Herbei bietet es sich insbesondere an, wenn die Schraubenmutter derart frei beweglich in den Grundkörper eingelassen ist, dass sie im nicht-angesteckten Zustand des Klemm-Steckers in Richtung des Schraubenkopfes der Klemmschraube aus dem Grundkörper herausnehmbar ist. Vor allem diese Ausgestaltungsvariante des Klemm-Steckers lässt zu, dass der zumindest eine Steg als SMD-lötfähiges Bauteil ausgestaltet ist. Der Grund hierfür ist, dass bei solch einer Anordnung der Schraubenmutter beim Festschrauben der zumindest einen Klemmschraube kein Drehmoment und vor allem keine Kraft auf den zumindest einen Steg in Richtung der Leiterplatte ausgeübt wird.

Eine Erdung des Gehäuseteils über die Steckverbindung lässt sich dadurch erreichen, dass der Klemm-Stecker ein Kontaktierungs-Element zur elektrischen Kontaktierung des Gehäuseteils umfasst. Voraussetzung hierfür ist, dass das Gehäuseteil zumindest in den entsprechenden Teilen leitfähig ausgestaltet ist.

Umsetzen lässt sich diese Art der Erdung dadurch, dass das Kontaktierungselement als Schraube ausgestaltet ist, welche mittels einer Buchse durch den Klemm-Stecker geführt ist, wobei das Gehäuseteil über ein zur Schraube korrespondierendes Innengewinde verfügt, in das die Schraube im angesteckten Zustand des Klemmsteckers einschraubbar ist.

Je nach Auslegung kann es in diesem Fall erforderlich sein, dass die Leiterplatte eine zweite Ausnehmung zur Durchführung des Kontaktierungs-Elementes durch die Leiterplatte aufweist.

Sofern der Steck-Anschluss eine Mehrzahl an Stegen und der Klemm-Stecker eine hierzu korrespondierende Anzahl an Klemm-Vorrichtungen umfasst, ist es aus Sicherheitstechnischer Sicht von Vorteil, wenn der Grundkörper zur elektrischen Isolierung zwischen den Anschlüssen der elektrischen Kabel im Bereich der Schraubenköpfe der Klemmschrauben eine Isolation aufweist. Hierdurch wird vermieden, dass während der Montage ein Kurzschluss zwischen den Klemmschrauben verursacht wird, wodurch eventuell die auf der Leiterplatte befindlichen Bauteile zerstört werden können. Zum Zwecke der einfacheren Montage ist es wiederum von Vorteil, wenn der Klemm-Stecker derart ausgestaltet ist, dass ein vollständiges Herausschrauben der zumindest einen Klemmschraube verhindert wird.

Anhand der nachfolgenden Figuren wird die Erfindung näher erläutert. Es zeigt:
Fig. 1: eine Leiterplatte mit einem erfindungsgemäßen Steck-Anschluss,
Fig. 2: einen an den Steck-Anschluss anschließbaren Klemm-Stecker,
Fig. 3: der Steck-Anschluss und der Klemm-Stecker im verbundenen Zustand, und
Fig. 4: die Leiterplatte mit dem Steck-Anschluss und dem Klemm-Stecker in einem Gehäuseteil.

Fig. 1 zeigt eine Leiterplatte 1 mit einer möglichen Ausführungsvariante eines erfindungsgemäßen Steck-Anschlusses 2, wobei der Steck-Anschluss 2 zur elektrischen Kontaktierung von auf der Leiterplatte 1 befindlichen Bauteilen mittels eines Klemm-Steckers 6 dient.

Der Steck-Anschluss 2 umfasst im gezeigten Ausführungsbeispiel zwei Stege 3, welche in etwa planparallel zur Oberfläche der Leiterplatte 1 angeordnet sind und jeweils eine erste Ausnehmung 4 aufweisen. Bei den zwei Stegen 3 des Steck-Anschlusses 2 kann es sich beispielsweise um die für die Übertragung von Einheitssignalen notwendigen Anschlüsse handeln. Wie bei Feldgeräten üblich, wird hier in der Regel 4-20 mA verwendet, welches zudem von einem digitalen Signal, beispielsweise gemäß dem HART-Protokoll, überlagert sein kann.

Die zwei Stege 3 sind in der gezeigten Ausführungsvariante als SMD-lötfähige Bauteile ausgestaltet. Dementsprechend müssen für die zwei Stege 3 auf der Leiterplatte 1 keine Durchbohrungen vorhanden sein.

Zur Kapselung von auf der Leiterplatte 1 befindlichen Bauteilen ist auf der Leiterplatte 1 ein Deckel 13 angeordnet. Mit Ausnahme des Steck-Anschlusses 2 bedeckt der Deckel 13 die Oberfläche der Leiterplatte 1 im gezeigten Ausführungsbeispiel vollständig. Außerdem umfasst der Deckel 13 eine erste Führungs-Anordnung 5, bestehend aus zwei Führungs-Schienen. Die Führungs-Anordnung 5 und die Ausnehmungen 4 der Stege 3 sind derart angeordnet, dass der Klemm-Stecker 6 in etwa planparallel vom Rand der Leiterplatte 1 her an den Steck-Anschluss 2 angesteckt werden kann.

Bei dem in Fig.1 gezeigten Ausführungsbeispiel umfasst die Leiterplatte 1 im Bereich des Steck-Anschlusses 2 zudem eine zweite Ausnehmung 18. Sie ermöglicht, dass zwischen dem Klemm-Stecker 6 und einem Gehäuseteil 14, an dem die Leiterplatte 1 befestigt ist, ein elektrischer Kontakt mittels eines am Klemm-Stecker 6 angebrachten Kontaktierungs-Elements 17 hergestellt werden kann. Ein solcher Kontakt kann beispielsweise erforderlich sein, um das Gehäuseteil 14 mit einem Masse-Potential des Klemm-Steckers 6 zu verbinden. Voraussetzung hierfür sind natürlich entsprechende Ausgestaltungen des Klemm-Steckers 6 und des Gehäuseteils 14.

Eine mögliche Ausgestaltungsvariante des Klemm-Steckers 6, welche auf den in Fig. 1 gezeigten Steck-Anschluss 2 ansteckbar ist, ist in der Frontalansicht in Fig. 2a sowie in der Draufsicht in Fig. 2b gezeigt. Korrespondierend zu den zwei Stegen 3 des Steck-Anschlusses 2 umfasst diese Ausgestaltungsvariante des Klemm-Stecker 6 zwei Klemm-Vorrichtungen in Form von zwei Klemmschrauben 10. Die Klemmschrauben 10 sind derart in einen elektrisch isolierenden Grundkörper 7 einschraubbar, dass durch die Schraubenköpfe der Klemmschrauben 10 jeweils ein Anschluss eines elektrischen Kabels anklemmbar ist. Damit der-Kabel-Anschluss, beispielsweise eine Kabel-Litze, nicht unmittelbar durch die drehbaren Schraubenköpfe angeklemmt wird, umfassen die Klemmschrauben 10 der in Fig. 2a und Fig. 2b gezeigte Ausführungsvariante jeweils zwei elektrisch leitfähige Unterlegscheiben 11, 11'. Zum Schutz gegen mögliche Kurzschlüsse zwischen den Anschlüssen der elektrischen Kabel umfasst der Grundkörper 7 im Bereich der Schraubenköpfe der zwei Klemmschrauben 10 eine Isolation 19.

Passend zu der ersten Führungsanordnung 5 am Deckel 13 umfasst der Grundkörper 7 des Klemm-Steckers 6 eine zweite Führungsanordnung 9 aus zwei Führungsschienen, über die der Klemm-Stecker 6 in etwa planparallel zur Leiterplatte 1 an den Steck-Anschluss 2 ansteckbar ist.

Bei der in Fig. 2a und Fig. 2b gezeigten Ausführungsvariante umfasst der Klemm-Stecker 6 außerdem ein als Schraube ausgebildetes Kontaktierungs-Element 17. Es dient dazu, das Gehäuseteil 14 über den Klemm-Stecker mit der Masse kontaktieren zu können. Dementsprechend muss Gehäuseteil 14 ein hierzu passendes Innengewinde aufweisen und zumindest in diesem Bereich leitfähig ausgestaltet sein.

Aus Fig. 3a und Fig. 3b wird im Detail ersichtlich, wie der in Fig. 2 a und Fig. 2b gezeigte Klemm-Stecker 6 am Steck-Anschluss 2 der Leiterplatte angeordnet ist. Zur besseren Übersicht ist der Deckel 13 der Leiterplatte 1 in diesen beiden Figuren nicht mit dargestellt.
Es ist zu sehen, dass der Steg 3 oberhalb der unteren Unterlegscheibe 11' auf dem Grundkörper 7 aufliegt. Hierbei sind die zwei Klemmschrauben 10 derart am Grundkörper 7 angeordnet, dass sie bei angestecktem Klemm-Stecker 6 jeweils durch die erste Ausnehmung 4 verlaufen. Somit ist zwischen dem jeweiligen Steg 3 und der korrespondierenden oberen Unterlegscheibe 11 im verschraubten Zustand ein Anschluss eines elektrischen Kabels anklemmbar. Die zwei Klemmschrauben 10 sind über ein entsprechendes Innengewinde 8 mit dem Grundkörper verbunden. Das Innengewinde ist hierbei im gezeigten Ausführungsbeispiel als Schraubenmutter, welche in den Grundkörper 7 eingelassen ist, ausgestaltet.

Bei dem Ausführungsbeispiel, welches in Fig. 3a und Fig. 3b gezeigt ist, umfasst die untere Unterlegscheibe 11' zudem eine Abwinkelung mit einer Aufnahme 12. Sie kann als Anschluss für ein elektrisches Mess- und Prüfgerät verwendet werden. Diese Variante bietet den Vorteil, dass die Funktion von auf der Leiterplatte 1 befindlichen Bauteilen selbst dann noch getestet werden kann, wenn die Leiterplatte 1 bereits im vorgesehenen Gehäuseteil 14 montiert ist.

Eine mögliche Einbausituation der Leiterplatte 1 in einem Innenraum 15 des Gehäuseteils 14 ist in Fig. 4 dargestellt: In der gezeigten Darstellung verfügt die Leiterplatte 1 über einen aufgesteckten Klemm-Stecker 6, über den der Steck-Anschluss 2 kontaktiert wird. Der Steck-Anschluss 2 bzw. der Klemm-Stecker 6 verfügt über zwei Klemmschrauben 10 und einen Masse-Kontakt zum Gehäuseteil hin.

Über eine Durchführung 16 werden ein oder mehrere Anschlusskabel in den Innenraum 15 geführt. Bei Feldgeräten, die mit einer übergeordneten Einheit kommunizieren, handelt es sich typischerweise um die zwei erforderlichen Signalleitungen für das 4-20 mA Mess-Signal. Erfindungsgemäß können die Anschlüsse der Leitungen, sofern sie an deren Ende über eine Litze oder einen vergleichbaren Anschluss verfügen, durch Verschrauben der KlemmSchrauben 10 an den jeweiligen Steg 3 angeklemmt werden, ohne dass die Stege 3 eine Torsion beim Verschrauben erfahren. Ein mögliches Abbrechen eines Stegs 3 von der Leiterplatte 1 bei der Montage wird somit verhindert. Ein weiterer Vorteil der erfindungsgemäßen Steck-Verbindung besteht darin, dass bei solchen Feldgeräte-Typen, bei denen der Steck-Anschluss 2 der Leiterplatte 1 nicht kontaktiert sein muss, anstelle des Klemm-Steckers 6 eine hierfür geeignete Schutz-Kappe auf dem Steck-Anschluss 2 aufgesetzt sein kann. Dies ermöglicht den Einsatz von der Baugleichen Leiterplatte 1 in einer erweiterten Anzahl an Feldgeräte-Typen.

### Bezugszeichenliste

- 1: Leiterplatte
- 2: Steck-Anschluss
- 3: Steg
- 4: Erste Ausnehmung
- 5: Erste Führungs-Anordnung
- 6: Klemm-Stecker
- 7: Grundkörper
- 8: Innengewinde
- 9: Zweite Führungs-Anordnung
- 10: Klemmschraube
- 11,11': Unterlegscheibe
- 12: Aufnahme
- 13: Deckel
- 14: Gehäuseteil
- 15: Innenraum
- 16: Durchführung
- 17: Kontaktierungs-Element
- 18: Zweite Ausnehmung
- 19: Isolation
- 20: Buchse

## Patentansprüche

1. Leiterplatte (1) mit Steck-Verbindung zur elektrischen Kontaktierung der Leiterplatte (1), wobei die Leiterplatte (1) in einen Innenraum (15) eines einem Feldgerät zugeordneten Gehäuseteils (14) einbaubar ist, die Steckverbindung umfassend:
- einen an der Leiterplatte (1) angeordneten Steck-Anschluss (2) mit
∘ zumindest einem Steg (3), wobei der zumindest eine Steg (3) in etwa planparallel zur Leiterplatte (1) angeordnet ist, und
∘ einer ersten Führungs-Anordnung (5)
und
- einen Klemm-Stecker (6) mit
∘ einer zweiten Führungs-Anordnung (9), welche derart komplementär zur ersten Führungs-Anordnung (5) ausgestaltet ist, dass der Klemm-Stecker (6) über die beiden Führungs-Anordnungen (5, 9) in etwa planparallel zur Leiterplatte (1) an den Steck-Anschluss (2) ansteckbar ist, und
∘ zumindest einer Klemm-Vorrichtung (7, 8, 10, 11, 11', 12), mittels der zumindest ein Anschluss zumindest eines elektrischen Kabels an den zumindest einen Steg (3) anklemmbar ist,
wobei die Klemm-Vorrichtung (7, 8, 10, 11, 11', 12)
- einen elektrisch isolierenden Grundkörper (7), mit
∘ zumindest einer Ausnehmung mit einem Innengewinde (8), und
∘ der zweiten Führungs-Anordnung (9), und
- zumindest eine in das zumindest eine Innengewinde (8) einschraubbare Klemmschraube (10),
umfasst,
**dadurch gekennzeichnet, dass**
der zumindest eine Steg (3) eine erste Ausnehmung (4) aufweist, wobei das zumindest eine Innengewinde (8) derart innerhalb des isolierenden Grundkörpers (7) angeordnet ist, dass die zumindest eine Klemmschraube (10) bei angestecktem Klemm-Stecker (6) durch die zumindest eine erste Ausnehmung (4) verläuft, und dass zwischen dem zumindest einen Steg (3) und dem Schraubenkopf der zumindest einen Klemmschraube (10) im verschraubten Zustand zumindest ein Anschluss eines elektrischen Kabels anklemmbar ist.

2. Leiterplatte (1) mit Steck-Verbindung nach Anspruch 1, wobei die Leiterplatte (1) zumindest in einem Teilbereich einen Deckel (13) zur Kapselung von auf der Leiterplatte befindlichen Bauteilen umfasst, und wobei die erste Führungs-Anordnung (5) als integraler Bestandteil des Deckels (13) ausgestaltet ist.

3. Leiterplatte (1) mit Steck-Verbindung nach Anspruch 1 oder 2, wobei der Steck-Anschluss (2) eine Mehrzahl an Stegen (3) umfasst, und wobei der Klemm-Stecker (6) eine hierzu korrespondierende Anzahl an Klemm-Vorrichtungen (7, 8, 10, 11, 11', 12) umfasst.

4. Leiterplatte (1) mit Steck-Verbindung nach zumindest einem der Ansprüche 1 bis 3, wobei der zumindest eine Steg (3) als SMD-lötfähiges Bauteil ausgestaltet ist.

5. Leiterplatte (1) mit Steck-Verbindung nach einem der Ansprüche 1 bis 4, wobei an der zumindest einen Klemmschraube (10) zumindest eine elektrisch leitfähige Unterlegscheibe (11, 11') angeordnet ist.

6. Leiterplatte (1) mit Steck-Verbindung nach Anspruch 5, wobei die zumindest eine Unterlegscheibe (11') eine Aufnahme (12) für einen Anschluss eines elektrisches Mess- und Prüfgerätes umfasst.

7. Leiterplatte (1) mit Steck-Verbindung nach einem der Ansprüche 1 bis 6, wobei das zumindest eine Innengewinde (8) als Schraubenmutter, welche in den Grundköper (7) eingelassen ist, ausgestaltet ist.

8. Leiterplatte (1) mit Steck-Verbindung nach Anspruch 7, wobei die Schraubenmutter derart frei beweglich in den Grundkörper (7) eingelassen ist, dass sie im nicht-angesteckten Zustand des Klemm-Steckers (6) in Richtung des Schraubenkopfes der Klemmschraube (10) aus dem Grundkörper (7) herausnehmbar ist.

9. Leiterplatte (1) mit Steck-Verbindung nach zumindest einem der vorhergehenden Ansprüche, wobei das Gehäuseteil (14) zumindest in Teilen leitfähig ausgestaltet ist, und wobei der Klemm-Stecker (6) ein Kontaktierungs-Element (17) zur elektrischen Kontaktierung des Gehäuseteils (14) umfasst.

10. Leiterplatte (1) mit Steck-Verbindung nach Anspruch 9, wobei das Kontaktierungselement (17) als Schraube (17) ausgestaltet ist, welche mittels einer Buchse (20) durch den Klemm-Stecker (6) geführt ist, und wobei das Gehäuseteil (14) über ein zur Schraube (17) korrespondierendes Innengewinde verfügt, in das die Schraube (17) im angesteckten Zustand des Klemmsteckers (6) einschraubbar ist.

11. Leiterplatte (1) mit Steck-Verbindung nach Anspruch 9 oder 10, wobei die Leiterplatte (1) eine zweite Ausnehmung (18) zur Durchführung des Kontaktierungs-Elementes (17) durch die Leiterplatte (1) aufweist.

12. Leiterplatte (1) mit Steck-Verbindung nach zumindest einem der Ansprüche 1 bis 11, wobei für den Fall, dass der Steck-Anschluss (2) eine Mehrzahl an Stegen (3), und der Klemm-Stecker (6) eine hierzu korrespondierende Anzahl an Klemm-Vorrichtungen umfasst, der Grundkörper (7) zur elektrischen Isolierung zwischen den Anschlüssen der elektrischen Kabel im Bereich der Schraubenköpfe der Klemmschrauben (10) eine Isolation (19) aufweist.

13. Leiterplatte (1) mit Steck-Verbindung nach zumindest einem der Ansprüche 1 bis 12, wobei der Klemm-Stecker (6) derart ausgestaltet ist, dass ein vollständiges Herausschrauben der zumindest einen Klemmschraube (10) verhindert wird.

## Claims

1. Printed circuit board (1) with a plug-in connection to contact the printed circuit board (1) electrically, wherein the printed circuit board (1) can be mounted in an interior area (15) of a housing part (14) assigned to a field device, said plug-in connection comprising:
- a plug connection (2) arranged on the printed circuit board (1), with
• at least a bridge (3), wherein the at least one bridge (3) is arranged in a manner that is approximately plane parallel to the printed circuit board (1), and
• a first guide arrangement (5)
and
- a clamping connector (6) with
∘ a second guide arrangement (9), which is designed in a manner that is complementary to the first guide arrangement (5) in such a way that the clamping connector (6) can be connected to the plug-in connection (2) via the two guide arrangements (5, 9) in a manner that is approximately plane-parallel to the printed circuit board (1), and
∘ at least one clamping unit (7, 8, 10, 11 , 11', 12) by means of which at least one connection at least of an electrical cable can be clamped on the at least one bridge (3),
wherein the clamping unit (7, 8, 10, 11 , 11', 12) comprises
- an electrically isolating main body (7), with
∘ at least a recess with a female thread (8), and
∘ the second guide arrangement (9), and
- at least a clamping screw (10) that can be screwed into the at least one female thread (8),
**characterized in that**
the at least one bridge (3) has a first recess (4), wherein the at least one female thread (8) is arranged in the isolating main body (7) in such a way that at least one clamping screw (10) passes through the at least one first recess (4) when the clamping connector (6) is connected, and that at least one connection of an electrical cable can be clamped between the at least one bridge (3) and the screw head of the at least one clamping screw (10) in the screwed-in state.

2. Printed circuit board (1) with a plug-in connection as claimed in Claim 1, wherein, at least in a section, the printed circuit board (1) comprises a cover (13) to encapsulate components located on the printed circuit board, and wherein the first guide arrangement (5) is designed as an integral part of the cover (13).

3. Printed circuit board (1) with a plug-in connection as claimed in Claim 1 or 2, wherein the plug-in connection (2) comprises multiple bridges (3), and wherein the clamping connector (6) comprises a corresponding number of clamping units (7, 8, 10, 11 , 11', 12).

4. Printed circuit board (1) with a plug-in connection as claimed in at least one of the Claims 1 to 3, wherein the at least one bridge (3) is designed as an SMD component that can be soldered.

5. Printed circuit board (1) with a plug-in connection as claimed in one of the Claims 1 to 4, wherein at least an electrically conductive washer (11, 11') is arranged on the at least one clamping screw (10).

6. Printed circuit board (1) with a plug-in connection as claimed in Claim 5, wherein the at least one washer (11') comprises a receptacle (12) for a connection of an electrical measuring and testing device.

7. Printed circuit board (1) with a plug-in connection as claimed in one of the Claims 1 to 6, wherein the at least one female thread (8) is designed as a nut which is inserted into the main body (7).

8. Printed circuit board (1) with a plug-in connection as claimed in Claim 7, wherein the nut is inserted into the main body (7) in a freely movable manner in such a way that it can be removed from the main body (7) in the direction of the head of the clamping screw (10) when the clamping connector (6) is not plugged in.

9. Printed circuit board (1) with a plug-in connection as claimed in at least one of the previous claims, wherein the housing part (14) is designed to be conductive at least in parts, and wherein the clamping connector (6) comprises a contacting element (17) to establish the electrical contact of the housing part (14).

10. Printed circuit board (1) with a plug-in connection as claimed in Claim 9, wherein the contacting element (17) is designed as a screw (17), which is guided through the clamping connector (6) by means of a socket (20), and wherein the housing part (14) has a female thread which corresponds to the screw (17) and into which the screw (17) can be screwed when the clamping connector (6) is plugged in.

11. Printed circuit board (1) with a plug-in connection as claimed in Claim 9 or 10, wherein the printed circuit board (1) comprises a second recess (18) for the passage of the contacting element (17) through the printed circuit board (1).

12. Printed circuit board (1) with a plug-in connection as claimed in at least one of the Claims 1 to 11, wherein, in the event that the plug-in connection (2) has multiple bridges (3) and the clamping connector (6) comprises a corresponding number of clamping units, the main body (7) has an insulation (19) for the purpose of electrical insulation between the connections of the electrical cables in the area of the screw heads of the clamping screws (10).

13. Printed circuit board (1) with a plug-in connection as claimed in at least one of the Claims 1 to 12, wherein the clamping connector (6) is configured in such a way that the at least one clamping screw (10) is prevented from unscrewing completely.

## Revendications

1. Carte de circuit imprimé (1) munie d'une connexion enfichable pour la mise en contact électrique de la carte de circuit imprimé (1), la carte de circuit imprimé (1) pouvant être montée dans un espace intérieur (15) d'une partie de boîtier (14) attribuée à un appareil de terrain, la connexion enfichable comprenant :
- un connecteur enfichable (2) disposé sur la carte de circuit imprimé (1), avec
• au moins une bride (3), l'au moins une bride (3) étant disposée approximativement dans un plan parallèle à la carte de circuit imprimé (1),
et
• un dispositif de guidage (5)
et
- un bornier de serrage (6) avec
∘ un deuxième dispositif de guidage (9), lequel dispositif est conçu de manière complémentaire au premier dispositif de guidage (5), de telle sorte que le bornier de serrage (6) peut être enfiché sur la connexion enfichable (2) par l'intermédiaire des deux dispositifs de guidage (5, 9) à peu près parallèlement à la carte de circuit imprimé (1), et
∘ au moins un dispositif de serrage (7, 8, 10, 11 , 11', 12) au moyen duquel au moins une connexion d'au moins un câble électrique peut être serrée sur l'au moins une bride (3),
le dispositif de serrage (7, 8, 10, 11 , 11', 12) comprenant
- un corps de base (7) électriquement isolant, avec
∘ au moins un évidement avec un taraudage (8), et
∘ le deuxième dispositif de guidage (9), et
- au moins une vis de serrage (10) pouvant être vissée dans l'au moins un taraudage (8),
**caractérisé en ce que**
l'au moins une bride (3) comporte un premier évidement (4), l'au moins un taraudage (8) étant disposé à l'intérieur du corps de base (7) isolant, de telle sorte que l'au moins une vis de serrage (10) passe à travers l'au moins un premier évidement (4) lorsque le bornier de serrage (6) est enfiché, et **en ce qu'**au moins une connexion d'un câble électrique peut être serrée entre l'au moins une bride (3) et la tête de l'au moins une vis de serrage (10) à l'état vissé.

2. Carte de circuit imprimé (1) munie d'une connexion enfichable selon la revendication 1, pour laquelle la carte de circuit imprimé (1) comprend, au moins dans une zone partielle, un couvercle (13) pour encapsuler des composants situés sur la carte de circuit imprimé, et
pour laquelle le premier dispositif de guidage (5) est conçu en tant que partie intégrante du couvercle (13).

3. Carte de circuit imprimé (1) munie d'une connexion enfichable selon la revendication 1 ou 2, pour laquelle la connexion enfichable (2) comprend une pluralité de brides (3), et
pour laquelle le bornier de serrage (6) comprend un nombre correspondant de dispositifs de serrage (7, 8, 10, 11, 11', 12).

4. Carte de circuit imprimé (1) munie d'une connexion enfichable selon au moins l'une des revendications 1 à 3, pour laquelle l'au moins une bride (3) est conçue en tant que composant CMS soudable.

5. Carte de circuit imprimé (1) munie d'une connexion enfichable selon au moins l'une des revendications 1 à 4, pour laquelle au moins une rondelle électriquement conductrice (11, 11') est disposée sur l'au moins une vis de serrage (10).

6. Carte de circuit imprimé (1) munie d'une connexion enfichable selon la revendication 5, pour laquelle l'au moins une rondelle (11') comprend un réceptacle (12) pour une connexion d'un appareil de mesure et de test électrique.

7. Carte de circuit imprimé (1) munie d'une connexion enfichable selon au moins l'une des revendications 1 à 6, pour laquelle l'au moins un taraudage (8) est conçu en tant qu'écrou de vis, lequel écrou est inséré dans le corps de base (7).

8. Carte de circuit imprimé (1) munie d'une connexion enfichable selon la revendication 7, pour laquelle l'écrou de vis est inséré de manière librement mobile dans le corps de base (7) de telle sorte qu'il peut être retiré du corps de base (7) en direction de la tête de la vis de serrage (10) lorsque le bornier de serrage (6) n'est pas enfiché.

9. Carte de circuit imprimé (1) munie d'une connexion enfichable selon au moins l'une des revendications précédentes, pour laquelle la partie de boîtier (14) est conçue pour être conductrice au moins en partie, et
pour laquelle le bornier de serrage (6) comprend un élément de contact (17) pour la mise en contact électrique de la partie de boîtier (14).

10. Carte de circuit imprimé (1) munie d'une connexion enfichable selon la revendication 9, pour laquelle l'élément de contact (17) est conçu en tant que vis (17), laquelle vis est guidée à travers le bornier de serrage (6) au moyen d'une douille (20), et
pour laquelle la partie de boîtier (14) dispose d'un taraudage qui correspond à la vis (17) et dans lequel la vis (17) peut être vissée lorsque le bornier de serrage (6) est enfiché.

11. Carte de circuit imprimé (1) munie d'une connexion enfichable selon la revendication 9 ou 10, pour laquelle la carte de circuit imprimé (1) comprend un deuxième évidement (18) pour le passage de l'élément de contact (17) à travers la carte de circuit imprimé (1).

12. Carte de circuit imprimé (1) munie d'une connexion enfichable selon au moins l'une des revendications 1 à 11, pour laquelle, dans le cas où la connexion enfichable (2) comprend plusieurs brides (3) et où le bornier de serrage (6) comprend un nombre correspondant de dispositifs de serrage, le corps de base (7) présente une isolation (19) pour l'isolation électrique entre les connexions des câbles électriques dans la zone des têtes des vis de serrage (10).

13. Carte de circuit imprimé (1) munie d'une connexion enfichable selon au moins l'une des revendications 1 à 12, pour laquelle le bornier de serrage (6) est configuré de telle sorte que le dévissage complet de l'au moins une vis de serrage (10) est empêché.
